# EUROPÄISCHE PATENTSCHRIFT

(11) **EP 0 531 629 B1**
(45) Veröffentlichungstag und Bekanntmachung des Hinweises auf die Patenterteilung: **06.09.1995**
(21) Anmeldenummer: 92109477.7
(22) Anmeldetag: 04.06.1992
(51) Int. Cl.: B28B 7/34

(54) **Pressform für eine Dachziegelpresse**
Mould for a roof tile press
Moule pour le pressage de tuiles

(30) Priorität: 13.09.1991 DE 4130560
(43) Veröffentlichungstag der Anmeldung: 17.03.1993
(73) Patentinhaber: RIETER-WERKE HÄNDLE KG, 78467 Konstanz (DE)
(72) Erfinder: Händle, Jochem, W-7750 Konstanz 19 (DE); Lepsien, Reinhard, Dipl.-Ing. (FH), W-7760 Radolfzell (DE)
(74) Vertreter: Liesegang, Roland, Dr.-Ing.

(56) Entgegenhaltungen:
- EP-A- 0 073 298
- EP-A- 0 351 154
- WO-A-91/10546
- DE-A- 1 278 317
- DE-A- 1 584 662
- DE-C- 950 356

## Beschreibung

Die Erfindung betrifft eine Preßform als Ober- oder Unterform einer Dachziegelpresse.

Dachziegel-Preßformen sind in verschiedenen Ausführungen bekannt. Übliche Preßformen sind zum eine Formen, die aus einem von einem Metallrahmen eingefaßten Gipskörper bestehen, dessen Oberfläche zum Formen eines Preßlings profiliert ist (Ziegelbild) (siehe z.B. die DE-B-1 278 317). Eine andere bekannte Preßformen-Variante besteht aus einem Nickel-Chrom-Stahlblock (NiCr) mit formgebendem Oberflächenprofil (siehe z.B. die DE-B-1 584 662). Die Gipsformen haben den Vorteil, daß sie sehr leicht und kostengünstig sind. Ferner ist eine gute Ablösung des nassen Formlings von der Form mit Gipskörper gewährleistet. Andererseits ist ihre Standzeit relativ gering, d.h. sie müssen häufig ausgewechselt werden. Bevor eine neue Gipsform in dem Rahmen eingesetzt werden kann, muß dabei jedesmal die alte Gipseinlage aus dem Rahmen herausgeschlagen werden.

Die massiven NiCr-Stahlformen dagegen haben zwar hohe Standzeiten, sind aber vergleichsweise schwer und teuer; die hochwertige Legierung stellt sicher, daß beim Oberflächenkontakt mit dem feuchten Ton-Preßling keine Korrosion entsteht, und bietet gute Ablöseeigenschaften für den nassen Formling. Wenn jedoch Verschleiß auftritt, muß die gesamte Form ausgewechselt werden, weil das Ziegelbild fest mit der Form vergossen ist.

Die beiden beschriebenen Preßform-Arten werden abhängig von den jeweiligen Anforderungen eingesetzt. Es ist bisher nicht gelungen, die Faktoren Kosten, Gewicht, Standfestigkeit und Ablösefähigkeit vorteilhaft in einer einzigen Preßform zu kombinieren.

Es ist daher Aufgabe der vorliegenden Erfindung, eine neue Preßform für Dachziegelpressen zu schaffen, die kostengünstig und vergleichsweise leicht ist, dabei aber eine hohe Standfestigkeit und eine gute Ablösefähigkeit gewährleistet.

Diese Aufgabe wird erfindungsgemäß durch eine Preßform als Oberform oder Unterform für Dachziegelpressen nach Patentanspruch 1 gelöst.

Mit der erfindungsgemäßen Preßform wird eine Arbeitsform geschaffen, die im Gegensatz zu bekannten Formen nicht massiv ist, wodurch ihr Gewicht erheblich reduziert werden konnte. Die Form ist aber so gestaltet, daß sie trotzdem in jedem Fall ausreichende Festigkeit gegenüber dem Preßdruck aufweist. Dies wird durch die Kombination der den Rahmen überspannenden, formgebenden Matrizenplatte mit der darunter befindlichen Versteifung erreicht.

Nach einer zweckmäßigen Ausgestaltung der Erfindung wird die Matrizenplatte von einer Edelstahlplatte geringer Dicke gebildet. Der Werkstoff Edelstahl ist exakt formbar, wodurch eine präzise Matrizenoberfläche herstellbar ist, und bietet gute Ablöseeigenschaften. Als Versteifung ist eine an die Unterseite der Matrizenplatte angrenzende Platte aus einem geringwertigeren Metall eingesetzt, die in jedem Fall stark genug ist, um die Preßkraft aufzunehmen.

Bei der erfindungsgemäßen Preßform ist der Materialaufwand insgesamt, und insbesondere die Verwendung von teuren Werkstoffen, gegenüber bekannten Preßformen erheblich vermindert, wodurch Kosten und Gewicht der Preßform reduziert sind. Die Standfestigkeit der Edelstahlplatte ist wesentlich höher als beispielsweise die einer Gipsform. Darüberhinaus sind der Rahmen und die untere Versteifung keine Verschleißteile, bleiben also nach Abnutzung der Stahlplatte wiederverwendbar. Wenn eine Matrizenplatte nicht mehr die geforderte Formqualität erzielt, kann diese mit geringem Arbeitsaufwand ausgewechselt werden, ohne daß die gesamte Preßform entfernt werden muß.

Die Erfindung wird nachfolgend anhand eines bevorzugten Ausführungsbeispiels in der Zeichnung näher erläutert. Dabei zeigt die einzige Figur die Preßform in perspektivischer, schematischer Darstellung mit Querschnitt.

In der Zeichnung ist mit 11 die Preßform, mit 12 ein druckfester Metallrahmen, mit 13 eine Matrizenplatte und mit 14 eine Versteifungsplatte bezeichnet. Der Rahmen 12 ist an einer - nicht gezeigten - Pressentrommel als Rahmen für eine Unterform oder an einem - nicht gezeigten - Pressenstempel als Rahmen für eine Oberform befestigbar. Vorzugsweise besteht der Rahmen 12 aus Aluminium. Die formgebende Matrizenplatte 13 ist lösbar am Rahmen 12 befestigt und überspannt die Rahmenöffnung. Die Matrizenplatte 13 ist eine dünne, gepreßte Edelstahlplatte. An die Unterseite der Matrizenplatte 13 schließt sich formschlüssig die Versteifungsplatte 14 zur Erhöhung der Festigkeit der Preßform an. Die Versteifungsplatte 14 ist vorzugsweise ebenso wie der Rahmen aus Aluminium und in jedem Fall genügend stark, um den Preßdruck vollständig aufzunehmen.

Zur Erhöhung der Festigkeit der Versteifungsplatte 14 können an deren Unterseite Quer- und/oder Längsrippen ausgebildet sein. Die Versteifung für die Matrizenplatte kann auch insgesamt als Rippengitter ausgeführt sein.

Es ist möglich, die Versteifungsplatte 14 und die entsprechenden Matrizenplatten 13 so zu gestalten, daß Rahmen 12 und Versteifungsplatte 14 sogar zum Pressen verschiedener Ziegelformen einsetzbar sind, wodurch zusätzlich Kosten und Arbeitsaufwand gesenkt werden.

In einer weiteren Ausführungsform der erfindungsgemäßen Preßform ist der Rahmen 12 an seiner Unterseite geschlossen, und der von Rahmen 12 und Matrizenplatte 13 eingeschlossene Raum ist zur weiteren Erhöhung der Stabilität mit einem inkompressiblen Werkstoff, wie Kunstharz oder Gips, ausgegossen.

## Patentansprüche

1. Preßform als Oberform oder Unterform einer Dachziegelpresse,
bestehend aus
einem drucksteifen Rahmen (12), gekennzeichnet durch
eine die Rahmenöffnung überspannende Matrizenplatte (13) mit formgebender Oberfläche und mit einer maximalen Druckbelastbarkeit, die geringer ist als der Preßdruck, und
eine mit dem Rahmen (12) verbundene, druckfeste Versteifungsplatte (14), welche sich an die Unterseite der Matrizenplatte (13) anschließt.

2. Preßform nach Anspruch 1, dadurch gekennzeichnet, daß die Matrizenplatte (13) eine NiCr-Stahlplatte ist und die Versteifung (14) aus einem minderwertigeren Metall besteht.

3. Preßform nach Anspruch 1, dadurch gekennzeichnet, daß die Versteifung (14) als Metallrippengitter ausgebildet ist.

4. Preßform nach Anspruch 1, dadurch gekennzeichnet, daß die Versteifung (14) einstückig mit der Matrizenplatte (13) ausgebildet ist, und an ihrer Unterseite Stabilisierungsrippen vorgesehen sind.

5. Preßform nach einem der Ansprüche 1 bis 3, dadurch gekennzeichnet, daß der Rahmen (12) und/oder die Versteifung (14) aus Aluminium bestehen.

6. Preßform nach Anspruch 1, dadurch gekennzeichnet, daß die Matrizenplatte (13) eine NiCr-Folie mit von ihrer Unterseite abstehenden Rippen ist.

## Claims

1. A mould as the top mould element or bottom mould element of a roof tile press,
comprising:
a pressure-resistant frame (12), characterised by:
a die plate (13) which spans over the frame aperture and which has a shaping surface and whose maximum pressure loading is less than the moulding pressure, and
a pressure-resistant reinforcing plate (14) which is connected to the frame (12) and which engages the underside of the die plate (13).

2. A mould according to claim 1, characterised in that the die plate (13) is a plate of NiCr steel and the reinforcement (14) is made of a lower-grade metal.

3. A mould according to claim 1, characterised in that the reinforcement (14) is in the form of a lattice of metal ribs.

4. A mould according to claim 1, characterised in that the reinforcement (14) is unitary with the die plate (13) and has stabilizing ribs on its underside.

5. A mould according to any of claims 1 to 3, characterised in that the frame (12) and/or reinforcement (14) are/is made of aluminium.

6. A mould according to claim 1, characterised in that the die plate (13) is an NiCr foil having ribs projecting from its underside.

## Revendications

1. Moule servant de moule supérieur ou moule inférieur d'une presse à tuiles, constitué de
un cadre (12) résistant à la pression, caractérisé par
un support de matrice (13) recouvrant l'ouverture de cadre, comportant une surface modelante et présentant une capacité de charge de pression maximale inférieure à la pression de moulage, et
une plaque de renfort (14) résistant à la pression, reliée au cadre (12), qui se raccorde à la face inférieure du support de matrice (13).

2. Moule suivant la revendication 1, caractérisé en ce que le support de matrice (13) est une plaque d'acier au NiCr et en ce que le renforcement (14) est constitué d'un métal de qualité inférieure.

3. Moule suivant la revendication 1, caractérisé en ce que le renforcement (14) est réalisé sous la forme d'une grille de nervures métalliques.

4. Moule suivant la revendication 1, caractérisé en ce que le renforcement (14) forme une seule pièce avec le support de matrice (13) et est muni sur sa face inférieure de nervures de stabilisation.

5. Moule suivant l'une des revendications 1 à 3, caractérisé en ce que le cadre (12) et/ou le renforcement (14) sont composés d'aluminium.

6. Moule suivant la revendication 1, caractérisé en ce que le support de matrice (13) est une feuille de NiCr munie de nervures s'étendant depuis sa face inférieure.
